# EUROPÄISCHE PATENTSCHRIFT

(11) **EP 0 469 016 B1**
(45) Veröffentlichungstag und Bekanntmachung des Hinweises auf die Patenterteilung: **23.08.1995**
(21) Anmeldenummer: 90906179.8
(22) Anmeldetag: 17.04.1990
(51) Int. Cl.: B01F 7/04

(54) **VERFAHREN ZUM HERSTELLEN VON PULVERMISCHPRODUKTEN**
PROCESS FOR OBTAINING MIXED POWDER PRODUCTS
PROCEDE DE PRODUCTION DE MELANGES DE POUDRES

(30) Priorität: 24.04.1989 DE 3913384
(43) Veröffentlichungstag der Anmeldung: 05.02.1992
(73) Patentinhaber: Henkel Kommanditgesellschaft auf Aktien, 40191 Düsseldorf (DE)
(72) Erfinder: JACOBS, Jochen, D-5600 Wuppertal 12 (DE); KRUSE, Hans, D-4052 Korschenbroich (DE)
(86) Internationale Anmeldenummer: EP9000595
(87) Internationale Veröffentlichungsnummer: WO9012640

(56) Entgegenhaltungen:
- DE-A- 1 607 770
- DE-A- 2 261 598
- US-A- 4 303 470

## Beschreibung

Die Erfindung betrifft einen Mischer, der mit einer Froudezahl zwischen 1 und 10 betrieben werden kann, mit einer zylindrischen Wandung, mit einer in der Zylinderachse angeordneten Mischerwelle, an der mindestens ein Mischwerkzeug befestigt ist, und mit mindestens einer innerhalb des Mischers angeordneten stationären Düse, die zum Versprühen von Flüssigkeiten geeignet ist.

Bei diesem Mischer gibt die Froudezahl das Verhältnis der auf den Durchmesser der Mischwerkzeuge und die Rotationsgeschwindigkeit bezogenen Zentrifugalkraft zur Schwerkraft an. So liegt das Mischgut bei einer Froudezahl unterhalb von etwa 1 im wesentlichen an der tiefsten Stelle im Mischer. Bei einer Froudezahl zwischen etwa 1 und 10 hält sich das Mischgut hauptsächlich in Form einer Wolke überall innerhalb des Mischers auf. Es finden in diesem Bereich der Froudezahl sehr viele statistische Platzwechsel statt. Bei einer über 10 liegenden Froudezahl wird das Mischgut hauptsächlich an die Innenwand des Mischers gepreßt und liegt dort in einer dichten Schicht an.

Bei dem genannten Mischer bewegen sich die Mischwerkzeuge um die Mischerwelle herum, und die Düse bleibt unbeweglich. Derartige Mischer werden verwendet, um Pulver mit hohen Staubanteilen zu verarbeiten. Durch die Düse wird Flüssigkeit eingespritzt, um den Staubanteil zu binden. Bei den bekannten Mischern wird die Flüssigkeit in der Regel auf eine der folgenden Arten zugegeben:

Bei einigen bekannten Mischern läuft die Flüssigkeit über ein Fallrohr mit einem Verteilerteller in den Mischer. Bei anderen bekannten Mischern wird die Flüssigkeit über eine Düse oder im Zulaufrohr im Bereich schnellaufender Messerkränze eingetragen. In einer dritten bekannten Ausführung wird die Flüssigkeit über eine im Mischerdom angeordnete Düse aufgesprüht.

Mit den bekannten Mischern wird keine optimale Verteilung der Flüssigkeit erreicht. In den beiden erstgenannten bekannten Ausführungsformen sind Messerkränze zum gleichmäßigen Verteilen der Flüssigkeit und zum Homogenisieren des Produktes notwendig. Diese Messer zerkleinern jedoch das Produkt sehr stark, so daß zusätzlich Feinstaub gebildet wird. Bei einem Eindüsen der Flüssigkeit ohne Betätigung der Messerkränze wird andererseits die Flüssigkeit deutlich inhomogen verteilt. Zusätzlich besteht bei der zweiten bekannten Ausführungsform der Nachteil, daß Flüssigkeit an der Düse anklebt und die Anklebungen eine homogenes Verteilen der Flüssigkeit verhindern. Da bei dieser Ausführung in Wandnähe versprüht wird, treten auch Anklebungen an der Mischerwandung auf. Bei der dritten bekannten Ausführung backt das Mischgut im Bereich des Mischerdoms an. Außerdem wird in diesem Fall Flüssigkeit auf die der Mischerwandung zugewandte Seite der am Dom vorbeilaufenden Mischwerkzeuge aufgedüst, so daß auch dort Anklebungen von Mischgut auftreten.

In allen diesen Fällen wird eine nur ungleichmäßige Flüssigkeitsverteilung erreicht. Dies führt dazu, daß trotz erheblicher Flüssigkeitsmengen das Mischgut nur unzureichend entstaubt wird.

Der Erfindung liegt die Aufgabe zugrunde, einen Mischer zu schaffen, der mit einfachen Mitteln eine erheblich gleichmäßigere Flüssigkeitsverteilung ermöglicht.

Diese Aufgabe wird bei einem Mischer der eingangs genannten Art dadurch gelöst, daß die Öffnung der Düse im wesentlichen tangential und in Drehrichtung der Mischwerkzeuge ausgerichtet ist und der Mischer bei einer Froudezahl zwischen 1 und 10 betrieben wird, so daß sich das pulverförmige Ausgangsmaterial in Form einer Wolke im gesamten Innenraum des Mischers befindet. Auf diese Weise wird die Flüssigkeit hauptsächlich weder gegen die Mischerwandung noch gegen die Mischwerkzeuge, sondern in den freien, von pulverförmigem Mischgut erfüllten Raum gesprüht. Der erfindungsgemäße Mischer kann sowohl ein kontinuierlicher als auch ein diskontinuierlicher Mischer sein. Erfindungsgemäß können die Austrittsrichtungen und der Austrittskegel der zu verdüsenden Flüssigkeit in Abhängigkeit von Pulverart, Umdrehungszahl und Geometrie des Mischers so gewählt werden, so daß praktisch keine inneren Mischerteile wie die Wandung und die Mischerwelle direkt angesprüht werden, sondern nur das pulverförmige Mischgut befeuchtet wird. Mit dem erfindungsgemäßen Mischer wird eine gleichmäßige Verteilung der Flüssigkeit und eine überraschend gute Staubbindung erreicht. Wenn die eingesetzten Rohstoffe frei von Verklumpungen sind, kann mit dem erfindungsgemäßen Mischer auf den Einsatz von Messerkränzen verzichtet werden. Die Wandansätze und Anbackungen an den Werkzeugen werden erheblich verringert. Vorteilhaft ist ferner, daß selbst mit geringen Flüssigkeitsmengen überraschende Verbesserungen des Staubverhaltens erzielt werden. Auf den Einsatz vorganulierter, staubarmer, jedoch teurer Rohstoffe kann außerdem weitgehend verzichtet werden.

Aus der deutschen Patentschrift 22 19 352 ist zwar ein Mischer mit Düsen bekannt, deren Öffnungen im wesentlichen tangential und in Drehrichtung der Mischwerkzeuge ausgerichtet ist, aber in diesem Stand der Technik geht es nicht wie bei der Erfindung um ein gleichmäßigeres Verteilen der eingesprühten Flüssigkeit auf den Feststoff, sondern um das Vermeiden von Verstopfungen der Röhrchen, die zur Flüssigkeitszufuhr dienen. Die Lage und Anordnung der Düsenöffnungen spielt in dieser Patentschrift überhaupt keine Rolle. Aus dieser Patentschrift kann der Fachmann nur entnehmen, daß hier die Düsen nur zufällig tangential und in Drehrichtung der Mischwerkzeuge ausgerichtet sind.

Dagegen geht es bei der deutschen Patentschrift 26 25 923 um einen gleichmäßigeren Flüssigkeitsaustritt aus den Flüssigkeitszugaberohren. Die in dieser Schrift offenbarte Lehre hat aber nichts mit der Ausrichtung der Düsenöffnungen zu tun, sondern fordert mehrere Düsen, die gleichmäßig verteilt angeordnet sind und etwa gleichlange Zubringerleitungen.

Eine besonders gute Verteilung der Flüssigkeit wird erfindungsgemäß dadurch erreicht, daß die Öffnung der Düse im wesentlichen innerhalb des ersten Drittels bis der ersten Hälfte des Radius des Mischers, die näher an der Mischerwelle liegt, angeordnet ist.

Höherviskose Flüssigkeiten können dadurch eingesprüht werden, daß die Düse und deren Zuleitung beheizbar ist.

Zur schnelleren und gleichmäßigeren Durchfeuchtung wird eine Mehrzahl von Düsen eingesetzt.

Bei hohen Viskositäten der einzudüsenden Flüssigkeit wird vorgeschlagen, daß die Düse eine Zweistoffdüse ist. Bei einer solchen Düse tritt aus der einen Öffnung die Flüssigkeit und aus der anderen ein Gas zum Versprühen dieser Flüssigkeit aus. Damit können hochviskose Flüssigkeiten unabhängig von deren Viskosität bei geringen Drücken versprüht werden.

Beim Verarbeiten bestimmter Produkte ist es vorteilhaft, wenn die Düse eine Dreistoffdüse ist. Dies ist der Fall, wenn zwei Flüssigkeiten, von denen eine hochviskos ist, während des Eindüsens miteinander reagieren sollen. So werden solche Dreistoffdüsen vorteilhaft bei der Verarbeitung von Wasch- und Reinigungsmitteln eingesetzt. Durch eine der konzentrisch angeordneten Öffnungen der Düse tritt Fett- oder Sulfonsäure, durch eine zweite Öffnung eine alkalische Flüssigkeit zum Neutralisieren dieser Säure und durch die dritte Öffnung Luft zum Versprühen aus.

Damit die Gefahr der Düsenverstopfung beim Abschalten des Mischers verringert wird, wird ferner vorgeschlagen, daß die Öffnung der Düse hauptsächlich nach unten gerichtet ist. Beim Abschalten des Mischers fällt das Pulver nämlich nach unten und bedeckt alle nach oben gerichteten Flächen innerhalb des Mischers. Besonders vorteilhaft wird der Mischer eingesetzt zum Mischen der Komponenten von Wasch- und Reinigungsmitteln, wie oben ausgeführt wurde.

Der Mischer wird ebenfalls vorteilhaft zum schonenden Auftragen von besonders hohen Flüssigkeitsanteilen auf saugfähige Stoffe, wie z.B. gefällte Kieselsäure eingesetzt, z.B. bei der Herstellung von Verlaufshilfsmitteln für Pulverlacke. Erfindungsgemäß lassen sich besonders hohe Flüssigkeitsmengen auftragen.

Die Erfindung betrifft zum anderen ein Verfahren zum Herstellen von Pulvermischprodukten in einem rotierenden Mischer der Froudezahl zwischen 0,5 und 20, wobei während des Mischvorgangs eine oder mehrere Flüssigkeiten in den Mischer eingesprüht werden.

Um eine bessere Entstaubung der Produkte als bei bekannten Verfahren zu erreichen, wird vorgeschlagen, daß die Flüssigkeit im wesentlichen tangential und in Drehrichtung des Mischer eingesprüht wird.

Eine besonders gute Verteilung der Flüssigkeit wird dadurch erreicht, daß die Flüssigkeit im wesentlichen innerhalb des ersten Drittels bis der ersten Hälfte des Radius des Mischers, die näher am Mischermittelpunkt liegt, aus der einsprühenden Düse austritt.

Zur schnelleren und gleichmäßigeren Durchfeuchten wird vorgeschlagen, daß die Flüssigkeit aus mehreren Düsen eingesprüht wird.

Mit besonders geringen Flüssigkeitsmengen lassen sich überraschende Verbesserungen des Staubverhaltens erzielen, wenn zuerst nur die stark staubhaltigen Komponenten des Pulvermischprodukts mit der Flüssigkeit eingesprüht und erst danach die staubarmen Komponenten eingemischt werden.

Besonders vorteilhaft hat sich das Verfahren erwiesen, wenn als Flüssigkeit Fettsäure verwendet wird und das Pulver Soda enthält. Falls das Auftragen der Fettsäure auf die im Mischer vorgelegte Soda nicht zu ausreichenden Produkteigenschaften führt, wird vorgeschlagen, daß mit einer Mehrstoffdüse, insbesondere einer Dreistoffdüse, gleichzeitig flüssige Fettsäure und Alkalilauge eingesprüht werden.

Im folgenden wird ein Ausführungsbeispiel der Erfindung anhand der Zeichnungen näher erläutert. Es zeigen
- Figur 1:: einen Längsschnitt durch ein Ausführungsbeispiel des erfindungsgemäßen Mischers und
- Figur 2:: einen Querschnitt längs der Linie II-II in Figur 1.

Der Mischer nach Figur 1 besteht im wesentlichen aus einer zylindrischen Trommel mit einer Wandung 1, an der Pflugscharmischwerkzeuge 3 entlang laufen. Diese Mischwerkzeuge sind an der Mischerwelle 2 über Halterungen 8 angebracht. Zum Befüllen, Entlüften und Entleeren weist der Mischer Mischerdome 9 auf.

Erfindungsgemäß enthält der Mischer zwei Einsprühvorrichtungen 10 mit jeweils einer Zuleitung 6 und zwei Düsen 4. Wie in Figur 2 gezeigt ist, ist die Öffnung 7 der Düse 4 im wesentlichen tangential und in Drehrichtung der Pflugscharmischwerkzeuge 3 ausgerichtet. Die Drehrichtung der Mischerwelle 2 ist durch den Pfeil 11 angegeben. Wichtig ist auch, daß sich die Öffnungen 7 der Düsen 4 zwischen der Mischerwelle 2 und der Wandung 1 auf ungefähr dem ersten Drittel bis halben Radius nahe der Mischerwelle 2 befinden.

### Bezugszeichenliste

- 1: Wandung
- 2: Mischerwelle
- 3: Mischwerkzeug, Pflugscharmischwerkzeug
- 4: Düse
- 6: Zuleitung
- 7: Öffnung der Düse 4
- 8: Halterung
- 9: Mischerdom
- 10: Einsprühvorrichtung
- 11: Pfeil

## Patentansprüche

1. Verfahren zum Herstellen von Pulvermischprodukten in einem Mischer mit zylindrischer Wandung durch Mischen mindestens eines pulverförmigen Ausgangsproduktes mit mindestens einer Flüssigkeit, die auf das in einem Mischer mit Mischwerkzeugen rotierende pulverförmige Ausgangsprodukt im wesentlichen tangential und in Drehrichtung aufgesprüht wird, dadurch gekennzeichnet, daß der Mischer bei einer Froudezahl zwischen 1 und 10 betrieben wird, so daß das pulverförmige Ausgangsprodukt sich in Form einer Wolke im gesamten Innenraum des Mischers befindet, und die Flüssigkeit in den vom pulverförmigen Mischgut erfüllten Raum gesprüht wird.

2. Verfahren nach Anspruch 1, dadurch gekennzeichnet, daß die Flüssigkeit im wesentlichen innerhalb des ersten Drittels bis der ersten Hälfte des Radius des Mischers, die näher am Mischermittelpunkt liegt, aus der einsprühenden Düse austritt.

3. Verfahren nach Anspruch 1 oder 2, dadurch gekennzeichnet, daß die Flüssigkeit aus mehreren Düsen eingesprüht wird.

4. Verfahren nach einem der Ansprüche 1 bis 3, dadurch gekennzeichnet, daß zuerst nur die stark staubhaltigen Komponenten des Pulvermischprodukts mit der Flüssigkeit eingesprüht werden und erst danach die staubarmen Komponenten eingemischt werden.

5. Verfahren nach einem der Ansprüche 1 bis 4, dadurch gekennzeichnet, daß flüssige Fettsäure auf Soda gesprüht wird.

6. Verfahren nach einem der Ansprüche 1 bis 5, dadurch gekennzeichnet, daß mit einer Mehrstoffdüse gleichzeitig flüssige Fettsäure und Alkalilauge eingesprüht werden.

7. Verfahren nach einem der Ansprüche 1 bis 6 zum Mischen der Komponenten von Wasch- und Reinigungsmitteln.

8. Verfahren nach einem der Ansprüche 1 bis 7 zum Auftragen von Flüssigkeit auf saugfähige Stoffe.

## Claims

1. A process for the production of mixed powder-form products in a mixer with a cylindrical wall by mixing of at least one powder-form starting product with at least one liquid which is sprayed onto the powder-form starting product rotating in a mixer equipped with mixing tools substantially tangentially and in the direction of rotation thereof, characterized in that the mixer is operated at a Froude number of 1 to 10 so that the powder-form starting product is present in the form of a cloud throughout the interior of the mixer and the liquid is sprayed into the space filled by the powder-form material being mixed.

2. A process as claimed in claim 1, characterized in that the liquid issues from the spray nozzle substantially within the first third to the first half of the radius of the mixer which lies nearer the mixer shaft.

3. A process as claimed in claim 1 or 2, characterized in that the liquid is sprayed in from several nozzles.

4. A process as claimed in any of claims 1 to 3, characterized in that, initially, only the high-dust components of the mixed powder-form product are sprayed in with the liquid, followed by the low-dust components.

5. A process as claimed in any of claims 1 to 4, characterized in that liquid fatty acid is sprayed onto soda.

6. A process as claimed in any of claims 1 to 5, characterized in that liquid fatty acid and alkali metal hydroxide are sprayed in simultaneously through a multicomponent nozzle.

7. A process as claimed in any of claims 1 to 6 for mixing the components of detergents.

8. A process as claimed in any of claims 1 to 7 for applying liquid to absorbent materials.

## Revendications

1. Procédé pour produire des mélanges de poudres dans un mélangeur à paroi cylindrique, en mélangeant au moins un produit de départ pulvérulent avec au moins un liquide, pulvérisé pour ainsi dire tangentiellement et dans le sens de rotation sur le produit de départ pulvérulent qui tourne dans un mélangeur équipé d'outils de mélange, caractérisé en ce que le mélangeur est exploité avec un indice de Froude compris entre 1 et 10, de façon à ce que le produit de départ pulvérulent soit dispersé sous forme de nuage dans tout l'espace interne du mélangeur, et à ce que le liquide soit pulvérisé dans l'espace occupé par les matières pulvérulentes à mélanger.

2. Procédé selon la revendication 1, caractérisé en ce que le liquide sort de la buse de pulvérisation opérationnelle pour ainsi dire dans le premier tiers à la première moitié du rayon du mélangeur qui se trouve le plus près du centre du mélangeur.

3. Procédé selon la revendication 1 ou 2, caractérisé en ce que le liquide est pulvérisé par plusieurs buses.

4. Procédé selon l'une des revendications 1 à 3, caractérisé en ce qu'on commence par pulvériser avec le liquide seulement les composants du mélange de poudre ayant une teneur élevée en poussières, et en ce qu'on y incorpore seulement ensuite, en les mélangeant, les composants pauvres en poussières.

5. Procédé selon l'une des revendications 1 à 4, caractérisé en ce que de l'acide gras liquide est pulvérisé sur de la soude.

6. Procédé selon l'une des revendications 1 à 5, caractérisé en ce que de l'acide gras liquide et de la lessive alcaline sont pulvérisés simultanément, avec une buse pour plusieurs produits.

7. Procédé selon l'une des revendications 1 à 6, pour mélanger les composants d'agents de lavage et de rinçage.

8. Procédé selon l'une des revendications 1 à 7, pour appliquer un liquide sur des matières absorbantes.
